# EUROPÄISCHE PATENTSCHRIFT

(11) **EP 1 103 720 B1**
(45) Veröffentlichungstag und Bekanntmachung des Hinweises auf die Patenterteilung: **16.05.2007**
(21) Anmeldenummer: 00125290.7
(22) Anmeldetag: 27.11.2000
(51) Int. Cl.: F02P 17/12, F02P 3/05

(54) **Verfahren und Vorrichtung zur Stromregelung einer Zündanlage für einen Verbrennungsmotor**
Method and device for the control of the current in an ignition system of a combustion engine
Procédé et dispositif pour la commande du courant d'un circuit d'allumage de moteur à combustion

(30) Priorität: 29.11.1999 DE 19957350
(43) Veröffentlichungstag der Anmeldung: 30.05.2001
(73) Patentinhaber: Volkswagen Aktiengesellschaft, 38436 Wolfsburg (DE)
(72) Erfinder: Nohtse, Christoph, 38173 Veltheim/Ohe (DE); Hoffmann, Alfredo, 38518 Gifhorn (DE)
(74) Vertreter: Banzer, Hans-Jörg

(56) Entgegenhaltungen:
- EP-A- 0 808 024
- US-A- 4 552 118
- US-A- 4 977 883

## Beschreibung

Die Erfindung betrifft ein Verfahren zur Stromregelung einer Zündanlage für einen Verbrennungsmotor nach dem Oberbegriff des Patentanspruchs 1 und eine Vorrichtung zur Stromregelung einer Zündanlage für einen Verbrennungsmotor nach dem Oberbegriff des Patentanspruchs 6.

Bei Verbrennungsmotoren, insbesondere Ottomotoren, erfolgt eine Fremdzündung des Kraftstoff-Luft-Gemisches. Der hierfür erforderliche elektrische Funken wird durch eine Zündanlage erzeugt, die sicherstellt, daß das Kraftstoff-Luft-Gemisch bei allen Betriebsbedingungen im richtigen Zeitpunkt entzündet wird. Zur Erzeugung der Zündspannung werden üblicherweise Spulenzündanlagen eingesetzt, durch die die Batteriespannung, die üblicherweise 12 V beträgt, auf die Zündspannung, die im kV-Bereich liegt, transformiert wird. Hierfür wird in der Zündspule durch einen Stromfluß in der Primärwicklung ein Magnetfeld aufgebaut, üblicherweise verstärkt durch einen Eisenkern. Auf diese Weise wird in der Primärwicklung elektrische Energie in Form eines Magnetfeldes gespeichert. Zum Zündzeitpunkt wird der Stromfluß in der Primärwicklung unterbrochen. So bricht das Magnetfeld sehr schnell zusammen und erzeugt durch Induktion in der Sekundärwicklung der Zündspule die Zündspannung. Die Zündspannung führt dann an der Zündkerze zu einer Funkenbildung und damit zur Zündung des Kraftstoff-Luft-Gemisches.

Zum Schließen bzw. Öffnen des Primärstromkreises und damit zum Bewirken eines Stromflusses bzw. zum Unterbrechen eines Stromflusses ist es bekannt, mechanische Unterbrecherkontakte oder Schalttransistoren zu verwenden. Weiterhin sind Schließwinkelregelungen bzw. Schließwinkelsteuerungen bekannt, die sicherstellen, daß der Primärstrom nur solange fließt, wie er zum Aufbau des Magnetfeldes in der Primärwicklung erforderlich ist. Auf diese Weise soll gewährleistet werden, daß bei Änderungen der Drehzahl, der Batteriespannung oder des Widerstandes der Primärwicklung einerseits eine konstante Zündspannung zur Verfügung steht und andererseits die Verlustwärme in der Zündspule bei geringen Motordrehzahlen begrenzt wird.

Bei einer Schließwinkelsteuerung wird der Schließwinkel elektronisch proportional mit der Drehzahl so verändert, daß die Schließzeit, d. h. die Zeit, in der der Primärstrom fließt, annähernd konstant bleibt. Bei einer Schließwinkelregelung erfolgt zusätzlich eine Erfassung des tatsächlich fließenden Primärstroms, so daß bei Spannungsabsenkungen bzw. bei einer Erhöhung des Primärspulenwiderstandes der Schließwinkel zusätzlich vergrößert werden kann.

Die Primärwicklung der Zündspule ist üblicherweise so dimensioniert, daß ein möglichst schneller Anstieg des Primärstromes und damit verbunden eine möglichst schnelle Erzeugung des Magnetfeldes möglich ist. Da die Zündspule jedoch nicht auf den sich aus dieser Spulendimensionierung ergebenden Ruhestrom ausgelegt ist, wird eine Strombegrenzung vorgenommen. Hierfür setzt eine Regelung des Strombegrenzungssystems ein, wenn ein vorgegebener Schließwinkel und damit ein vorgegebener Soll-Primärstrom erreicht ist. Eine solche Regelung kann insbesondere dadurch erfolgen, daß die Endstufe im Steuergerät ihren Widerstand erhöht oder den Primärstrom taktet.

Die beschriebenen Spulenzündanlagen gemäß dem Stand der Technik haben den Nachteil, daß eine rein zeitliche Ansteuerung der Zündspule über den entsprechenden Schließwinkel erfolgt. Abweichungen verschiedener Zündspulen von ihren Sollwerten, wie beispielsweise unterschiedliche Stromanstiegsgeschwindigkeiten, die zu einer unterschiedlich schnellen Aufladung der Spule führen, werden so nicht berücksichtigt. Trotz der genannten Steuerungs- und Regelungsverfahren kann es daher immer noch zu einer unnötigen Erzeugung von Verlustwärme im Steuergerät und in der Zündspule kommen.

Der Erfindung liegt die Aufgabe zugrunde, ein Verfahren zur Stromregelung einer Zündanlage für einen Verbrennungsmotor anzugeben, welches den vorgenannten Nachteil vermeidet. Weiterhin liegt der Erfindung die Aufgabe zugrunde, eine Vorrichtung zur Durchführung dieses Verfahrens anzugeben.

Diese Aufgabe wird bei einem Verfahren nach dem Oberbegriff des Anspruchs 1 durch die im Kennzeichen angegebenen Merkmale gelöst. Weiterhin wird die Aufgabe bei einer Vorrichtung nach dem Oberbegriff des Anspruchs 6 durch die im Kennzeichen dieses Anspruchs angegebenen Merkmale gelöst.

Wie insbesondere aus EP 0 808 024, US 4, 977 833 und US 4,552,118 ersichtlich ist, werden die Zündendstufen zeitlich angesteuert werden, erfolgt bei dem erfindungsgemäßen Verfahren eine Regelung des Primärstroms auf einen Sollwert, der durch ein Steuersignal angegeben wird. Dies hat den Vorteil, daß in der Zündendstufe die Verlustleistung stark reduziert wird.

Vorzugsweise ist das Steuersignal hierbei pulsweitenmoduliert, wobei das Tastverhältnis den gewünschten Sollwert des Primärstroms signalisiert. Dieses hat verschiedene Vorteile. So lassen sich pulsweitenmodulierte Signale leicht erzeugen. Ebenso sind pulsweitenmodulierte Signale unempfindlich gegenüber Störungen, die im Motorraum auftreten können.

Weiterhin kann die gewünschte Ladezeit besonders vorteilhaft durch die Dauer des Steuersignals signalisiert werden.

Im Gegensatz zu bekannten Verfahren, kann die Regelung des Primärstroms nach Erreichen des Sollwertes durch wechselseitiges An- und Abschalten des Stromflusses zwischen der Batterie und der Masse erfolgen

Das Erfindungsgemässe Verfahren zeichnet sich dadurch aus, daß den Stromfluß zwischen Batterie und Masse auch beim Einschalten des Primärstroms an- und abzuschalten. Hierdurch werden Hochspannungsimpulse, die beim Einschalten induziert werden, vermieden oder zumindest vermindert.

Eine erfindungsgemäße Vorrichtung zeichnet sich dadurch aus, daß Regelungsmittel vorgesehen sind, die den Primärstrom auf einen Sollwert begrenzen, der durch ein Steuersignal wiedergegeben wird.

Das Steuersignal ist hierbei vorzugsweise pulsweitenmoduliert, wobei das Tastverhältnis den gewünschten Sollwert des Primärstroms signalisiert.

Die gewünschte Ladezeit kann vorzugsweise durch die Dauer des Steuersignals signalisiert werden.

Die Regelungsmittel weisen vorzugsweise Schaltmittel auf, die mit der Primärwicklung der Zündspule in Reihe geschaltet sind, wobei durch ein Öffnen und Schließen der Schaltmittel der Ladevorgang der Spule unterbrochen und fortgesetzt wird.

Besonders vorteilhaft ist es, wenn die Schaltmittel einen Transistor aufweisen.

Vorzugsweise wird der Primärwicklung eine Diode parallel geschaltet, die während einer Unterbrechung des Ladevorgangs den Primärstromkreis schließt.

Schließlich ist vorzugsweise ein Kondensator vorgesehen, der sekundärseitig so angeordnet ist, daß er durch einen Zündimpuls aufgeladen wird und als Spannungsquelle für eine lonenstrommessung in der Entladung dienen kann.

Weiter Weiterbildungen und vorteilhafte Ausgestaltungen der Erfindung ergeben sich aus den Ansprüchen, der weiteren Beschreibung und den Zeichnungen, die Ausführungsbeispiele der Erfindung zeigen.

Nachfolgend wird die Erfindung anhand der Zeichnungen erläutert.

In den Zeichnungen zeigen:
- Fig. 1: ein Blockschaltbild der erfindungsgemäßen Vorrichtung und
- Fig. 2: Kennlinien für die erfindungsgemäße Vorrichtung.

Fig. 1 zeigt ein Blockschaltbild einer erfindungsgemäßen Vorrichtung. Von dem Motorsteuergerät M wird der Zündendstufe E ein pulsweitenmoduliertes Signal PMWᵢₙ zugeführt, wobei das Tastverhältnis den gewünschten Primärstrom I_{1Soll} signalisiert und die Dauer des Signals die gewünschte Ladezeit wiedergibt. Ebenso kann jedoch auch ein Signal in digitaler Form mit entsprechendem Informationsgehalt der Zündentstufe zugeführt werden. Die Zündendstufe E regelt den Primärstrom dann auf den Wert, der durch das Steuersignal vorgegeben ist. Hierfür wird ein Ladetransistor L angesteuert, der primärseitig vor der Zündspule angeordnet ist. Wenn der Sollwert des Primärstromes erreicht ist, setzt die Regelung mittels des Ladetransistors ein, wobei bei Sperrung des Ladetransistors der Primärstromkreis über eine der Primärwicklung parallel geschaltete Diode D geschlossen wird. Zum Ausschalten des Primärstroms ist ein weiterer Transistor Z vorgesehen, der ebenfalls von der Zündendstufe E angesteuert wird. Wird der Primärstrom durch den Transistor Z unterbrochen, so bricht das primärseitige Magnetfeld sehr rasch zusammen und erzeugt durch Induktion in der Sekundärwicklung S eine Hochspannung. Übersteigt diese die Überschlagsspannung, so springt ein Funke an der Zündkerze über, und es erfolgt die Zündung des Kraftstoff-Luft-Gemisches zwischen den Elektroden der Zündkerze. Neben den Z-Dioden ZD1 und ZD2 ist sekundärseitig noch ein Kondensator K vorgesehen, der als Spannungsquelle für eine lonenstrommessung zwischen den Elektroden der Zündkerze vorgesehen ist. Der Kondensator wird hierbei durch die Zündimpulse aufgeladen. Der lonenstrom wird dann über einen aus den omschen Widerständen R1 und R2 gebildeten Spannungsteiler abgegriffen und einem Verstärker V zugeführt, der auch auf der Zündspule angeordnet werden kann um den Signalweg bis zum Verstärker V zu minimieren. Mit dem Verstärker V werden die Signale dann soweit verstärkt, daß sie auf dem Weg zum Motorsteuergerät M durch eventuell auftretende Störsignale nicht merklich gestört werden. Die Auswertung des lonenstromsignales I_{Ionen} durch das Motorsteuergerät M ermöglicht dann beispielsweise eine Detektion des Klopfens des entsprechenden Motors oder eine Erkennung von Zündaussetzern.

Das Motorsteuergerät M weist unter anderem eine Kennlinie auf, die den Anschaltzeitpunkt in Abhängigkeit von der Batteriespannung angibt. Weiterhin ist ein Kennfeld vorgesehen, welches den Ladestrom in Abhängigkeit von Last und Drehzahl angibt. Eine Drehzahldynamikkompensation, wie üblicherweise in Motorsteuergeräten vorgesehen, ist dagegen nicht mehr notwendig, wenn die Zeit des geregelten Betriebes lang genug ist. Weiterhin ist eine Lastdynamikkompensation als Faktor vorgesehen, wobei eine Multiplikation mit dem Ladestrom aus dem Grundkennfeld erfolgt.

In Fig. 2 sind schematisch das von dem Motorsteuergerät stammende Steuersignal, die Ansteuersignale für den Ladetransistor L und den Zündtransistor Z sowie der Verlauf des Primärstroms dargestellt. Das Steuersignal 1 ist hierbei pulsweitenmoduliert, wobei das Tastverhältnis den gewünschten Primärstrom signalisiert und die Dauer des Signals die gewünschte Ladezeit angibt. Nach Durchschalten des Zündtransistors Z zum Zeitpunkt Z1 wird die Primärspule aufgeladen. Um einen Hochspannungsimpuls beim Einschalten zu verhindern, wird der Primärstrom hierbei zunächst langsam erhöht. Hierfür wird der Ladetransistor L während der Zeitdauer L1 zunächst wiederholt kurzzeitig gesperrt und durchgeschaltet.

Nach dem gedämpften Einschalten des Primärstroms 4 steigt dieser zunächst näherungsweise linear bis zu einem durch das Steuersignal 1 vorgegebenen Sollwert an. Nach Erreichen dieses Sollwertes erfolgt dann die Regelung des Primärstroms während der Zeitdauer L2 durch eine geeignete Ansteuerung des Ladetransistors L. Sperrt der Ladetransistor L, so fällt der Primärstrom ab. Da in diesem Fall jedoch der Primärstromkreis über die Diode D geschlossen wird, kann der Strom zunächst gemäß der Lenzschen Regel weiterfließen, so daß der Stromabfall gedämpft wird. Im Anschluß wird der Ladetransistor L wieder durchgeschaltet, so daß der Primärstrom wieder bis auf den vorgegebenen Sollwert ansteigen kann. Durch diese Regelung wird der Primärstrom bis zur Zündung zum Zeitpunkt Z2 auf den vorgegebenen Sollwert begrenzt.

Die Erfindung hat verschiedene Vorteile. So kann durch die Regelung des Primärstroms die Verlustleistung deutlich reduziert werden. Weiterhin ist die Einschaltfunkenunterdrückung ohne Verwendung einer HV-Diode möglich. Dieses wiederum ermöglicht es, auf einfache Art und Weise eine lonenstrommessung vorzunehmen. Schließlich ist der Ladestrom batteriespannungsunabhängig, und es kann eine Drehzahldynamikkompensation entfallen.

### BEZUGSZEICHENLISTE

- M: Motorsteuereinheit
- E: Endstufe
- L: Ladetransistor
- Z: Zündtransistor
- D: Freilaufdiode
- P: Primärwicklung
- S: Sekundärwicklung
- ZD1: Z-Diode
- ZD2: Z-Diode
- K: Kondensator
- R1: Widerstand
- R2: Widerstand
- V: Verstärker
- L1: Einschaltfunkenunterdrückung
- L2: Regelung des Primärstroms
- Z1: Zünder ein
- Z2: Zünder aus

## Patentansprüche

1. Verfahren zur Stromregelung einer Zündanlage für einen Verbrennungsmotor, wobei elektrische Energie in einem Magnetfeld, das durch einen Primärstrom aufgebaut worden ist, gespeichert wird und wobei durch ein Unterbrechen des Primärstromes das Magnetfeld zusammenbricht und durch Induktion eine Hochspannung erzeugt wird, die zur Zündung verwendet wird, wobei ein Steuersignal (1) einen Sollwert für den Primärstrom angibt und mit einer Stromregelung der Primärstrom auf diesen Sollwert begrenzt wird, **dadurch gekennzeichnet, daß** zur Stromregelung nach Erreichen des Sollwertes des Primärstroms (L2) der Stromfluß von der Batterie zu einer Primärwicklung an- und abgeschaltet wird.

2. Verfahren nach Anspruch 1, **dadurch gekennzeichnet, daß** das Steuersignal (1) pulsweitenmoduliert ist, wobei das Tastverhältnis den gewünschten Sollwert des Primärstroms angibt.

3. Verfahren nach Anspruch 1 oder 2, **dadurch gekennzeichnet, daß** die Dauer des Steuersignals (1) die gewünschte Ladezeit angibt.

4. Verfahren nach einem der Ansprüche 1 - 3, **dadurch gekennzeichnet, daß** beim Einschalten des Primärstroms der Stromfluß von der Batterie zur Masse an- und abgeschaltet wird.

5. Vorrichtung zur Stromregelung einer Zündanlage für einen Verbrennungsmotor, wobei die Zündanlage eine Zündspule mit einer Primärwicklung (P) und einer Sekundärwicklung (S) sowie einen Zündunterbrecher (Z) aufweist, wobei Regelungsmittel (L, E) vorgesehen sind, denen ein Steuersignal (1) zugeführt wird, wobei das Steuersignal (1) einen Sollwert für den Primärstrom angibt und die Regelungsmittel (L, E) den Primärstrom auf diesen Sollwert begrenzen, **dadurch gekennzeichnet, daß** die Regelungsmittel Schaltmittel umfassen, die mit der Primärwicklung (P) in Reihe geschaltet sind, um nach Erreichen des Sollwerts des Primärstroms den Stromfluß von einer Batterie zu der Primärwicklung (P) an- und abzuschalten.

6. Vorrichtung nach Anspruch 5, **dadurch gekennzeichnet, daß** das Steuersignal pulsweitenmoduliert ist, wobei das Tastverhältnis den gewünschten Sollwert des Primärstroms angibt.

7. Vorrichtung nach Anspruch 5 oder 6, **dadurch gekennzeichnet, daß** die Dauer des Steuersignals die gewünschte Ladezeit angibt.

8. Vorrichtung nach Anspruch 5, **dadurch gekennzeichnet, daß** die Schaltmittel einen Transistor (L) umfassen.

9. Vorrichtung nach einem der Ansprüche 5 - 8, **dadurch gekennzeichnet, daß** primärseitig eine Diode (D) vorgesehen ist, die parallel zur Primärwicklung (P) angeordnet ist.

10. Vorrichtung nach einem der Ansprüche 5 - 9, **dadurch gekennzeichnet, daß** sekundärseitig ein Kondensator (K) vorgesehen ist, der derart angeordnet ist, daß er von einem Zündimpuls aufgeladen wird und zur Messung des lonenstroms zwischen den Elektroden der Zündkerze verwendet werden kann.

## Claims

1. Method for controlling current in an ignition system for an internal combustion engine, with electrical energy being stored in a magnetic field which has been built up by a primary current, and with the magnetic field collapsing on account of the primary current being interrupted and a high voltage which is used for ignition purposes being generated by induction, with a control signal (1) specifying a setpoint value for the primary current and the primary current being limited to this setpoint value by a current controller, **characterized in that**, in order to control the current, the flow of current from the battery to a primary winding is turned on and off after the setpoint value of the primary current (L2) is reached.

2. Method according to Claim 1, **characterized in that** the control signal (1) is pulse-width-modulated, with the duty cycle specifying the desired setpoint value of the primary current.

3. Method according to Claim 1 or 2, **characterized in that** the duration of the control signal (1) specifies the desired charging time.

4. Method according to one of Claims 1-3, **characterized in that** the flow of current from the battery to ground is turned on and off when the primary current is switched on.

5. Apparatus for controlling current in an ignition system for an internal combustion engine, with the ignition system having an ignition coil with a primary winding (P) and a secondary winding (S), and also a contact breaker (Z), with control means (L, E) being provided which are supplied with a control signal (1), with the control signal (1) specifying a setpoint value for the primary current and the control means (L, E) limiting the primary current to this setpoint value, **characterized in that** the control means comprise switching means which are connected in series to the primary winding (P) in order to turn on and turn off the flow of current from a battery to the primary winding (P) after the setpoint value of the primary current is reached.

6. Apparatus according to Claim 5, **characterized in that** the control signal is pulse-width-modulated, with the duty cycle specifying the desired setpoint value of the primary current.

7. Apparatus according to Claim 5 or 6, **characterized in that** the duration of the control signal specifies the desired charging time.

8. Apparatus according to Claim 5, **characterized in that** the switching means comprise a transistor (L).

9. Apparatus according to one of Claims 5-8, **characterized in that** a diode (D) is provided on the primary side, which diode is arranged in parallel with the primary winding (P).

10. Apparatus according to one of Claims 5-9, **characterized in that** a capacitor (K) is provided on the secondary side, which capacitor is arranged in such a way that it is charged by an ignition pulse and can be used to measure the ion current between the electrodes of the spark plug.

## Revendications

1. Procédé de régulation du courant d'un équipement d'allumage pour un moteur à combustion interne, de l'énergie électrique étant accumulée dans un champ magnétique qui a été établi par un courant primaire et une interruption du courant primaire entraînant un effondrement du champ magnétique et une haute tension étant générée par induction, laquelle haute tension est utilisée pour l'allumage, un signal de commande (1) indiquant une valeur de consigne pour le courant primaire et le courant primaire étant limité à cette valeur de consigne avec un régulateur de courant, **caractérisé en ce que** pour réguler le courant après avoir atteint la valeur de consigne du courant primaire (L2), le flux de courant depuis la batterie vers un enroulement primaire est activé et désactivé.

2. Procédé selon la revendication 1, **caractérisé en ce que** le signal de commande (1) est modulé en largeur d'impulsion, le rapport cyclique indiquant la valeur de consigne souhaitée du courant primaire.

3. Procédé selon la revendication 1 ou 2, **caractérisé en ce que** la durée du signal de commande (1) indique le temps de charge souhaité.

4. Procédé selon l'une des revendications 1 à 3, **caractérisé en ce que** lors de la mise en circuit du courant primaire, le flux de courant de la batterie vers la masse est activé et désactivé.

5. Procédé de régulation du courant d'un équipement d'allumage pour un moteur à combustion interne, l'équipement d'allumage présentant une bobine d'allumage avec un enroulement primaire (P) et un enroulement secondaire (S) ainsi qu'un désamorceur d'allumage (Z), des moyens de régulation (L, E) étant prévus auxquels est acheminé un signal de commande (1), le signal de commande (1) indiquant une valeur de consigne pour le courant primaire et les moyens de régulation (L, E) limitant le courant primaire à cette valeur de consigne, **caractérisé en ce que** les moyens de régulation comprennent des moyens de commutation qui sont branchés en série avec l'enroulement primaire (P) pour activer et désactiver le flux de courant depuis la batterie vers l'enroulement primaire (P) après avoir atteint la valeur de consigne du courant primaire.

6. Dispositif selon la revendication 5, **caractérisé en ce que** le signal de commande est modulé en largeur d'impulsion, le rapport cyclique indiquant la valeur de consigne souhaitée du courant primaire.

7. Dispositif selon la revendication 5 ou 6, **caractérisé en ce que** la durée du signal de commande indique le temps de charge souhaité.

8. Dispositif selon la revendication 5, **caractérisé en ce que** les moyens de commutation comprennent un transistor (L).

9. Dispositif selon l'une des revendications 5 à 8, **caractérisé en ce qu'**une diode (D) est prévue du côté primaire, branchée en parallèle avec l'enroulement primaire (P).

10. Dispositif selon l'une des revendications 5 à 9, **caractérisé en ce qu'**un condensateur (K) est prévu du côté secondaire, disposé de telle sorte qu'il est chargé par une impulsion d'allumage et peut être utilisé pour mesurer le flux ionique entre les électrodes de la bougie d'allumage.
